# FASCICULE DE BREVET EUROPEEN

(11) **EP 0 230 063 B1**
(45) Date de publication et mention de la délivrance du brevet: **28.06.1989**
(21) Numéro de dépôt: 86201887.6
(22) Date de dépôt: 28.10.1986
(51) Int. Cl.: A43B 5/04, A43C 11/14, A43C 11/16

(54) **Dispositif de fermeture d'une chaussure de sport**
Verschlusseinrichtung für Sportschuh
Closing device for a sports shoe

(30) Priorité: 23.01.1986 CH 267/86
(43) Date de publication de la demande: 29.07.1987
(73) Titulaire: LANGE INTERNATIONAL S.A., CH-1700 Fribourg (CH)
(72) Inventeur: Marxer, Herbert, FL-9494 Schaan (LI)
(74) Mandataire: Meylan, Robert Maurice

(56) Documents cités:
- EP-A- 0 186 197
- CH-A- 406 901
- US-A- 3 570 148

## Description

L'invention a pour objet un dispositif de fermeture de deux parties d'une chaussure de sport notamment une chaussure de ski, constituée de moyens tendeur solidaires de l'une des parties de la chaussure et agissant sur des câbles fixés par une de leurs extrémités à l'autre partie de la chaussure.

Une chaussure comportant un dispositif de ce type et une chaussure de ski conforme au préambule de la revendication 10 sont décrite dans le brevet US-3.570.148. Dans cette chaussure, chaque câble est attaché par ses deux extrémités à l'oreille supérieure de la chaussure et forme une boucle relativement courte qui passe dans le cran d'un levier-tendeur monté sur le côté de la chaussure et pivotant dans le plan de symétrie de la boucle. Le levier-tendeur étant dirigé vers le bas, sa longueur est limitée par la hauteur de la chaussure dans la région du pied. Il faut donc fournir un effort considérable pour bien serrer la chaussure, d'autant plus que le câble agit en deux endroits simultanément. Le levier agit en outre avec la même force sur les deux points de serrage, alors que l'utilisateur désirerait parfois différencier la pression de serrage aux deux points d'attache du câble. Enfin, le réglage fin de la longueur du câble, c'est-à-dire de la force de serrage, s'effectue par des écrous aux points de fixation des extrémités du câble.

Dans une autre exécution (CH-A-406.901) les extrémités du câble sont fixées à la même partie de la coque que le levier-tendeur, le câble formant trois boucles dont deux passent sur des crochets solidaires de l'autre partie de la chaussure. Cette chaussure présente les mêmes inconvénients que la chaussure précédente.

La présente invention a pour but de réaliser un dispositif de fermeture à câbles susceptible d'être fermé avec un effort réduit et dans lequel les forces de serrage peuvent être réglées individuellement pour chaque point d'attache des câbles. La réduction de l'effort nécessaire pour la tension de chaque câble doit en outre permettre la tension simultanée de plusieurs câbles par l'actionnement d'un seul levier, c'est-à-dire par une seule opération.

A cet effet le dispositif de fermeture selon l'invention présente les caractéristiques définies par la revendication 1. Des modes particuliers de réalisation de l'invention apparaissent dans les revendications dépendantes 2 à 9.

Les extrémités de câbles étant attachées de façon indépendante au levier-tendeur, les distances de ces points d'attache à l'axe d'articulation du levier peuvent être différentes, d'où une action différenciée sur les câbles et il est en outre possible de régler individuellement cette tension.

Le levier peut être divisé en deux leviers parallèles actionnables indépendamment l'un de l'autre dans un certain ordre, l'un des leviers étant muni d'une oreille qui entraîne simultanément l'autre levier lors de sa fermeture. Selon ce principe, le levier pourrait être triple, quadruple, etc. Le levier double augmente encore les possibilités d'ajustage du serrage à la convenance du skieur.

L'invention a également pour objet une chaussure de ski équipée d'un dispositif de fermeture conforme à la revendication 1.

Le dessin annexé représente, à titre d'exemple, deux formes d'exécution de l'invention.
La figure 1 représente une chaussure de ski munie d'un dispositif de fermeture selon une première forme d'exécution.
La figure 2 est une vue en perspective du levier-tendeur utilisé dans cette première forme d'exécution.
La figure 3 est une vue en coupe selon lll-lll de la figure 1.
La figure 7 est une vue partielle, de dessus de la figure 1, montrant le levier-tendeur en position ouverte.
La figure 8 illustre le réglage du levier-tendeur.
La figure 4 est une vue de l'intérieur du levier-tendeur, dans la direction A, figure 2.
La figure 5 est une vue en coupe selon V-V.
La figure 6 est une vue éclatée du levier-tendeur selon la première forme d'éxécution, montrant un seul des câble et ses moyens d'accrochage et de réglage.
la figure 9 représente une chaussure munie d'un dispositif de fermeture selon une seconde forme d'exécution.
La figure 10 est une vue en perspective du levier-tendeur selon la seconde forme d'exécution, en position à moitié ouverte.
La figure 11 est une vue en perspective du même levier-tendeur en position complètement fermée.

La chaussure de ski représentée à la figure 1 est constituée, de manière connue en soit, d'une coque 1 en matière synthétique formant la semelle et entourant le pied et le talon et sur laquelle est articulée une tige ou manchette 2 se fermant à l'avant au moyen d'une boucle 3. La coque 1 et la tige 2 abritent une garniture ou chausson intérieur 4. Le dessus de la coque 1, sur le pied, est formé de deux oreilles 5 et 6 se recouvrant mutuellement pour assurer une bonne fermeture de la coque et pour permettre le serrage du pied. Les moyens de fermeture des oreilles 5 et 6 et de serrage du pied sont constitués d'un levier-tendeur 7 articulé sur la tige 2, ce levier agissant sur deux câbles de traction 8 et 9 guidés dans des guidages 10 et 11 pratiqués dans une suré- paisseur 12 de la coque et dont les extrémités sont fixées à l'oreille supérieure 5 au moyen de plots d'ancrage 13 et respectivement 14 noyés dans la matière de l'oreille 5.

Le levier-tendeur 7 est articulé sur une plaque de base 15 fixée sur la manchette 2 au moyen d'une vis 16 constituant simultanément l'axe d'articulation de la tige 2 sur la coque 1. La plaque 15 est munie de deux joues parallèles 17 et 18 formant un étrier sur lequel est articulé le levier-tendeur 7. Celui-ci est dirigé vers l'arrière, légèrement obliquement vers le haut, approximativement parallèlement au bord inférieur de la tige 2. Le point d'articulation du levier-tendeur 7 et son orientation permettent d'avoir un levier-tendeur relativement long et dans tous les cas plus long que les boucles usuelles placées sur le côté du pied et dirigées vers la semelle, bien que le levier selon l'invention puisse être également disposé comme les boucles usuelles. Si la chaussure est munie de moyens de réglage de l'inclinaison latérale de la tige 2, tels que décrits par exemple dans le brevet CH 638 383, la plaque 15 fait avantageusement partie de ces moyens de réglage. Le levier-tendeur 7 présente deux fentes parallèles 19 et 20 débouchant sur son articulation, fentes qui permettent le passage des câbles 8 et 9 lorsqu'on relève le levier-tendeur comme représenté à la figure 4.

Le levier-tendeur sera décrit en détail au moyen des figures 2 à 6. Le levier-tendeur 7 présente un profil en double U (figures 4 et 6), c'est-à-dire deux ailes latérales 21, 22 et une nervure centrale 23. Les câbles 8 et 9 sont attachés au levier-tendeur 7 au moyen d'une noix 24, respectivement 25 articulée respectivement entre chacune des ailes 21 et 22 et la nervure centrale 23 au moyen d'un axe 26, respectivement 27. Ces axes 26 et 27 sont situés à des distances différentes de l'axe d'articulation 28 du levier-tendeur sur son support 15. Les câbles 8 et 9 sont retenus sur leur noix 24 et 25 au moyen d'une tête de câble 29, respectivement 30, se présentant sous la forme d'un tube taraudé à l'intérieur duquel est logé un noyau fileté 31 (figure 6) solidaire du câble 8. Le câble 9 est fixé de la même manière. La noix 24 est venue d'une pièce avec un embout cylindrique 32. La noix 24 et son embout 32 sont traversés par une fente d'élasticité 33 s'étendant de l'axe de la noix 24 à l'extrémité de l'embout 32. L'embout 32 est en outre tubulaire et communique avec un trou radial 34 à travers la noix 24 pour le passage du câble 8. L'extrémité de la pièce cylindrique 29 située du côté de la noix 24 n'est pas taraudée (figure 3), mais présente un logement cylindrique destiné à recevoir l'embout 32, l'entrée 35 de ce logement présentant un diamètre inférieur au diamètre du logement et venant s'accrocher dans une gorge 36 de l'embout 32. La pièce cylindrique 29 est fixée sur l'embout 32 par encliquetage et peut tourner sur cet embout. Elle vient s'appuyer contre une face plane de la noix 24. La tête de câble 30 est réalisée de manière identique. Le câble 8 ne pouvant pas tourner, son noyau 31 est également retenu en rotation de telle sorte que lorsqu'on tourne la pièce 29, le noyau 31 se déplace axialement à l'intérieur de la pièce 29. Il en est de même pour le câble 9. Il est ainsi possible de modifier la longueur active des câbles.

Pour le chaussage, le levier 7 est écarté de la chaussure comme représenté à la figure 7. Dans cette position les têtes de câbles 27 et 30 peuvent être écartées du levier-tendeur 7 comme représenté à la figure 8. Dans cette position écartée, les têtes de câbles peuvent être facilement entraînées en rotation par leur extrémité moletée 37 pour le réglage de la longueur active des câbles. Une fois ce réglage effectué, les tête de câbles 29 et 30 sont rabattues dans le levier-tendeur 7 dans lequel elles sont maintenues par deux pattes élastiques 38, respectivement 39 découpées dans la nervure centrale 23. La longueur active des câbles se laisse donc régler individuellement pour chaque câble bien qu'on ait un seul levier-tendeur. Les distances entre chacun des axes 26 à 27 et l'axe 28 d'articulation du levier sont choisies de telle sorte que le raccourcissement du câble 8 agissant près du cou-de-pied soit sensiblement plus long que l'allongement, respectivement le raccourcissement du câble agissant près de l'extrémité du pied. Il serait bien entendu possible de multiplier les points de serrage et les câbles, en particulier d'avoir un troisième câble actionné de la même manière par le levier 7. Le réglage des têtes de câbles pourrait à la rigueur se faire sans écarter les tubes 29 et 30 du levier.

Une seconde forme d'exécution de l'invention sera maintenant décrite au moyen des figures 9, 10 et 11. Dans sa plus grande partie la chaussure représentée à la figure 9 est identique à la chaussure représentée à la figure 1 et elle ne sera dès lors pas décrite en détail, les éléments identique étant désignés par les même références. On se contentera de décrire les différences. La différence essentielle réside dans le fait que le levier-tendeur est décomposé en deux leviers-tendeurs indépendants 40 et 41 constitués par des pièces profilées en U. Pour assurer l'articulation de ces deux leviers-tendeurs 40 et 41 sur la base 15 solidaire de la tige 2, cette base 15 est complétée par un étrier 42 soudé au milieu de la base 15 et sur lequel sont articulés au moyen d'un axe rivetés commun les ailes adjacentes des deux leviers-tendeurs 40 et 41. Les ailes extérieures des leviers-tendeurs 40 et 41 sont articulées au moyen d'axes riveté sur les joues 17 et 18 de la base 15. Les câbles 8 et 9 sont attachés aux leviers-tendeurs 40 et 41 de la même manière que dans la première forme d'exécution; le câble 8 est attaché au levier 41 par une tête de câble 29, alors que le câble 9 est attaché au levier-tendeur 40. Le levier-tendeur 41 est muni d'une oreille latérale 43 s'étendant parallèlement à la surface de ce levier-tendeur et venant s'encastrer sur une portée 44 formée à l'extrémité de l'autre levier-tendeur 40. Les leviers-tendeurs 40 et 41 peuvent dès lors être actionnés séparément, sauf lorsque les leviers-tendeurs sont solidarisés par l'oreille 43 du levier-tendeur 41. Ainsi, lors de l'ouverture des leviers-tendeurs, il est possible soit de relever successivement le levier-tendeur 41, puis le levier-tendeur 40 ou les deux leviers-tendeurs ensemble si l'on entraîne le levier-tendeur 40. Inversement, lors de la fermeture, on peut soit rabattre successivement le levier-tendeur 40 puis le levier-tendeur 41 ou simultanéement les deux leviers en agissant directement sur le levier-tendeur 41. Cette semi-indépendance des leviers-tendeurs permet d'effectuer un réglage plus fin du serrage du pied qu'en utilisant un levier-tendeur unique. Il est ainsi possible d'ajuster le serrage du pied près de son extrémité au point 14 en agissant seulement sur le tendeur 40. Un serrage satisfaisant ayant été ajusté, il est ensuite possible d'ajuster séparément le serrage au point 13, c'est-à-dire dans la région du cou-de-pied. Inversement il est possible de relâcher le serrage du cou-de-pied sans modifier le serrage au point 14. Une fois le réglage effectué les deux leviers-tendeurs peuvent être utilisés comme un levier-tendeur unique en agissant sur le levier-tendeur 41 à la fermeture et sur le levier-tendeur 40 ou sur les deux leviers-tendeurs 40 et 41 simultanément, à l'ouverture. Il serait bien entendu possible, selon le même principe, de disposer trois leviers parallèlement ou davantage.

Tous les éléments des moyens de serrage sont de préférence réalisé en métal.

Les moyens de serrage constitués d'un levier-tendeur unique ou d'un levier-tendeur double on été décrits à titre d'exemple pour la fermeture et le serrage du pied mais il serait possible d'utiliser des moyens identi ques pour la fermeture et le serrage d'une autre partie de la chaussure, par exemple la fermeture de la tige 2. Les têtes de câble pourraient en outre être réalisées d'une autre manière.

Compte-tenu de la longueur du levier-tendeur, respectivement des têtes de câble 29 et 30, on dispose d'une plage de réglage relativement grande. Il n'est donc pas nécessaire de pouvoir régler la position de l'axe d'articulation 28 du levier-tendeur. Un tel réglage pourrait toutefois sans autre être prévu en remplaçant l'étrier représenté par un étrier comportant une série d'encoche, l'axe 28 du levier-tendeur pouvant être engagé dans différentes encoches de l'étrier en position de relaxation.

Le dispositif de fermeture selon l'invention peut être utilisé pour toute chaussure de sport, par exemple pour des chaussures de ski de fond ou pour des chaussures de patinage.

## Revendications

1. Dispositif de fermeture de deux parties d'une chaussure de sport constitué de moyens tendeurs solidaires de l'une des parties de la chaussure et agissant sur des câbles (8, 9), fixés par une de leurs extrémités à l'autre partie de la chaussure, caractérisé par le fait que les moyens tendeurs sont constitués par au moins un levier-tendeur (7; 40, 41) comportant au moins deux noix (24, 25) articulées chacune autour d'un axe transversal (20, 27) au levier-tendeur (7; 40, 41) et munies d'un trou diamétral (34) pour le passage des câbles (8, 9) dont les extrémités sont attachées chacune à une tête (29, 30) déplaçable le long du câble (8, 9) et prenant appui sur ladite noix (24, 25).

2. Dispositif de fermeture selon la revendication 1, caractérisé par le fait que lesdites noix (24, 25) sont situées à des distances différentes de l'axe d'articulation du levier.

3. Dispositif de fermeture selon la revendications 2, caractérisé par le fait que ledit levier-tendeur est divisé en au moins deux leviers-tendeurs (40,41) parallèles montés sur le même axe et pivotables séparément, l'un des leviers-tendeurs (41) étant muni d'une partie latérale (43) recouvrant au moins partiellement l'autre levier-tendeur (40) respectivement les autres leviers, en position rabattue, de telle manière que la fermeture du levier-tendeur couvrant (41) assure simultanément la fermeture du levier-tendeur couvert (40) et que l'ouverture du levier-tendeur couvert assure simultanément l'ouverture du levier-tendeur couvrant.

4. Dispositif de fermeture selon la revendication 1, caractérisé par le fait que les têtes de câbles (29, 30) sont constituées par une pièce allongée (29, 30) munie d'un trou axial taraudé dans lequel est logé un noyau fileté (31) auquel est fixée l'extrémité du câble.

5. Dispositif de fermeture selon la revendication 5, caractérisé par le fait que les noix (24, 25) sont munies d'un embout cylindrique de guidage (32) s'engageant dans les troux axiaux desdites pièces allongées (29, 30).

6. Dispositif de fermeture selon la revendication 5, caractérisé par le fait que ladite pièce allongée (29, 30) de la tête de câble est fixée par encliquetage sur ledit embout cylindrique (32).

7. Dispositif de fermeture selon la revendication 6, caractérisé par le fait que ladite noix (24, 25) et son embout (32) sont venus d'une pièce et présente une fente d'élasticite (33) s'étendant diamétralement à l'embout, cet embout présentant une gorge (36) dans laquelle s'engage l'extrémité rétrécie du trou axial de ladite pièce allongée (29).

8. Dispositif de fermeture selon l'une des revendications 1 à 7, caractérisé par le fait que les têtes de câbles (29, 30) sont pivotables individuellement avec les noix autour de leur axe transversal respectif afin d'être soit écartées du levier-tendeur pour être réglées, soit rabattues contre le levier-tendeur.

9. Dispositif de fermeture selon l'une des revendications 1 à 7 caractérisé par le fait que ledit levier est articulé sur un étrier autour d'un axe engagé dans des encoches de l'étrier, de telle sorte que l'axe d'articulation du levier peut être dégagé des encoches en position de relaxation.

. 10. Chaussure de ski comportant une coque en matière rigide ou semi-rigide constituée d'une partie inférieure (1) comprenant la semelle, le talon et le pied, et d'une tige ou manchette (2) articulée sur la partie inférieure, la partie entourant le pied présentant deux oreilles (5, 6) se recouvrant pour permettre un serrage du pied et des moyens de serrage du pied constitués d'au moins deux câbles (8, 9) fixés par une de leurs extrémités à la coque sur au moins la partie inférieure (1) de la coque et des moyens tendeurs agissant sur ces câbles (8, 9), caractérisé par le fait que les moyens de serrage sont constitués par au moins un levier-tendeur (7; 40, 41) articulé sur le côté de la manchette ou de la tige dans la région de la malléole ou de la cheville, ce levier-tendeur (7; 40, 41) s'étendant en direction de l'arrière de la chaussure et comportant au moins deux noix (24, 25) articulées chacune autour d'un axe transversal (26, 27) au levier et munies d'un trou diamétral (34) pour le passage des câbles (8, 9) dont les extrémités sont attachées chacune à une tête (29, 30) déplaçable le long du câble (8, 9) et prenant appui sur ladite noix (24, 25).

## Patentansprüche

1. Verschlusseinrichtung für die beiden Teile eines Sportschuhs, bestehend aus Mitteln zum Spannen, welche fest an einem der Teile des Schuhs angeordnet sind und auf Seile (8, 9) wirken, die mit einem ihrer Enden am anderen Teil des Schuhs befestigt sind, dadurch gekennzeichnet, dass die Mittel zum Spannen aus wenigstens einem Spannhebel (7; 40, 41) bestehen, welcher wenigstens zwei Anschlussstücke (24, 25) aufweist, von denen jedes um eine Querachse (26, 27) schwenkbar am Spannhebel (7; 40, 41) angelenkt und mit einer diametralen Öffnung (34) zum Durchtritt der Seile (8, 9) versehen ist, deren Enden an je einem Kopf (29, 30) befestigt sind, welcher längs des Seils (8, 9) verschiebbar ist und sich an dem erwähnten Anschlussstück (24, 25) abstützt.

2. Verschlusseinrichtung nach Anspruch 1, dadurch gekennzeichnet, dass die erwähnten Anschlussstücke (24, 25) in unterschiedlichen Abständen zur Gelenkachse des Hebels angeordnet sind.

3. Verschlusseinrichtung nach Anspruch 2, dadurch gekennzeichnet, dass der erwähnte Spannhebel in wenigstens zwei Spannhebel (40, 41) unterteilt ist, welche parallel auf derselben Achse montiert und getrennt schwenkbar sind, wobei einer der Spannhebel (41) mit einem seitlichen Teil (43) versehen ist, welcher den anderen Spannhebel (40) bzw. die anderen Hebel in umgeklappter Stellung wenigstens teilweise überdeckt, derart, dass das Schliessen des überdeckenden Spannhebels (41) gleichzeitig das Schliessen des überdeckten Spannhebels (40) gewährleistet und das Öffnen des überdeckten Spannhebels gleichzeitig das Öffnen des überdeckenden Spannhebels gewährleistet.

4. Verschlusseinrichtung nach Anspruch 1, dadurch gekennzeichnet, dass die Köpfe (29, 30) der Seile aus einem länglichen Teil (29, 30) gebildet sind, welches ein axiales Gewindeloch aufweist, in dem ein mit Gewinde versehener Kern (31) sitzt, an welchem das Ende des Seils befestigt ist.

5. Verschlusseinrichtung nach Anspruch 4, dadurch gekennzeichnet, dass die Anschlussstücke (24, 25) mit einem zylindrischen Führungsansatz (32) versehen sind, welche in die axialen Öffnungen der erwähnten länglichen Teile (29, 30) eingreift.

6. Verschlusseinrichtung nach Anspruch 5, dadurch gekennzeichnet, dass das erwähnte längliche Teil (29, 30) des Kopfes des Seils an dem erwähnten zylindrischen Ansatz (32) durch Einrasten befestigt ist.

7. Verschlusseinrichtung nach Anspruch 6, dadurch gekennzeichnet, dass das erwähnte Anschlussstück (24, 25) mit seinem Ansatz (32) ein Teil bildet und einen diesem Ansatz Elastizität verleihenden Schlitz (33) aufweist, welcher sich diametral zu diesem Ansatz erstreckt, und dass dieser Ansatz mit einer Hohlkehle (36) versehen ist, in welche das verengte Ende der axialen Öffnung des erwähnten länglichen Teils (29) eingreift.

8. Verschlusseinrichtung nach einem der Ansprüche 1 bis 7, dadurch gekennzeichnet, dass die Köpfe (29, 30) der Seile individuell mit den Anschlussstücken um ihre betreffende Querachse schwenkbar sind, damit sie entweder zwecks Einstellung vom Spannhebel abgespreizt oder gegen den Spannhebel umgeklappt werden können.

9. Verschlusseinrichtung nach einem der Ansprüche 1 bis 7, dadurch gekennzeichnet, dass der erwähnte Hebel um eine Achse schwenkbar auf einem Bügel angelenkt ist, wobei diese Achse in Aussparungen des Bügels eingreift, derart, dass die Gelenkachse des Hebels in entspannter Stellung aus den Aussparungen herausgenommen werden kann.

10. Skistiefel mit einer Schale aus steifem oder halbsteifem Material, bestehend aus einem unteren Teil (1) mit der Sohle, der Ferse und dem Fuss, und aus einem Schaft oder einer Manschette (2), der bzw. die auf dem unteren Teil angelenkt ist, wobei das den Fuss umgebende Teil zwei sich überdeckende Lappen (5, 6) zum Festspannen des Fusses aufweist, mit aus wenigstens zwei Seilen (8, 9) bestehenden Mitteln zum Festspannen des Fusses, wobei diese Seile mit einem ihrer Enden.an der Schale auf wenigstens dem unteren Teil (1) der Schale befestigt sind, und mit Spannmitteln, welche auf diese Seile (8, 9) wirken, dadurch gekennzeichnet, dass die Mittel zum Festspannen aus wenigstens einem Spannhebel (7; 40, 41) bestehen, der an der Seite der Manschette oder des Schafts (2) im Bereich des Fussknöchels angelenkt ist, sich in Richtung auf das hintere Ende des Schuhs erstreckt und wenigstens zwei Anschlussstücke (24, 25) aufweist, die jedes um eine quer zum Hebel orientierte Achse (26, 27) schwenkbar angeordnet und mit einer diametralen Öffnung (34) zum Durchtritt der Seile (8, 9) versehen sind, wobei die Enden dieser Seile an je einem Kopf (29, 30) befestigt sind, der längs des Seils (8, 9) verschiebbar ist und am erwähnten Anschlussstück (24, 25) anliegt.

## Claims

1. Fastener for releasably closing two portions of a sports boot, which comprises stretching means attached to one portion of the boot and adapted to control a pair of cables (8, 9) having one end anchored to the other portion of the boot, characterized by the fact that said stretching means consist of at least one stretching lever (7; 40; 41) with at least two cable nipples (24, 25) each pivoted by means of a crosspin (26, 27) on said stretching lever (7; 40, 41) and provided with a diametral hole (34) through which the cable (8, 9) is passed, the cable ends being each anchored to a tapped socket (29, 30) movable along the cable (8, 9) and reacting against said nipples (24, 25).

2. Fastener according to Claim 1, characterized by the fact that said nipples (24, 25) are disposed at different distances from the pivot axis (16) of said lever.

3. Fastener according to Claim 2, characterized by the fact that said stretching lever (7) consists of at least two parallel stretching levers (40, 41) fulcrumed on a common pivot pin but adapted to pivot independently of each other, one (41) of said stretching levers comprising a lateral portion (43) covering at least partially the other stretching lever or levers (40) in its fastener closing position, so that closing the covering stretching lever (41) will simultaneously close the covered stretching lever (40), and that opening the covered stretching lever will simultaneously open the covering stretching lever (41).

4. Fastener according to Claim 1, characterized by the fact that the cable ends (29, 30) at the buckle end of the cables consist each of an elongated member (29, 30) formed with an axial, internally screw- threaded bore engageable by an externally screw- threaded core (31) to which the cable end proper is secured for example by soldering.

5. Fastener according to Claim 4, characterized by the fact that said cable nipples (24, 25) are provided with a cylindrical guide extension (32) engageable in the axial bores of said elongated members (29, 30).

6. Fastener according to Claim 5, characterized by the fact that said cable-end forming elongated members (29, 30) are each coupled to said cylindrical guide extension (32) by mutual snap engagement.

7. Fastener according to Claim 6, characterized by the fact that said cable nipples (24, 25) and their cylindrical guide extensions (32) consist each of an integral element provided with a slit (33) for imparting a certain elasticity thereto, said slit (33) extending diametrically to the corresponding nipple, said nipple having an annular external groove (36) engageable by the narrower end of the axial bore of said elongated member (29).

8. Fastener according to any of Claims 1-7, characterized by the fact that said cable ends (29, 30) are adapted to pivot independently of each other with their nipples about their transverse pivot axis for angular movement away from the corresponding stretching lever for adjustment purpose, or toward said stretching lever so as to collapse in said stretching lever.

9. Fastener according to any of Claims 1-7, characterized by the fact that said stretching lever is fulcrumed on a strap by means of a pivot pin engaging notches formed in said strap, whereby the pivot pin of said stretching lever can be released from said notches in the release position.

10. Ski boot comprising a shell of rigid or semi-rigid material, which consists of a lower portion (1) forming the sole, heel and instep and a shaft (2) pivoted to said lower portion, the instep comprising a pair of flaps (5, 6) overlapping each other to permit the tightening of the skier's foot, and foot tightening means comprising at least two cables (8, 9) having one end attached to said shell, at least to the lower portion (1) thereof, and stretching means controlling the cable tension, characterized by the fact that said tightening means comprise at least one stretching lever (7; 40, 41) fulcrumed on the shaft side (2) in the ankle area, said stretching lever extending toward the boot heel and comprising at least two nipples (24, 25) each pivoted on a pivot axis (26, 27) extending across said lever and provided with a diametral hole (34) for receiving the cable (8, 9), the cable ends being each attached to a head (29, 30) movable along said cable (8, 9) for adjustment purpose and adapted to react against said nipples (24, 25).
